# EUROPÄISCHE PATENTANMELDUNG

(11) **EP 4 656 118 A1**
(43) Veröffentlichungstag der Anmeldung: **03.12.2025**
(21) Anmeldenummer: 25175329.9
(22) Anmeldetag: 09.05.2025
(51) Int. Cl.: A47L 11/40

(54) **BASISSTATION FÜR EINEN AUTOMATISCHEN BODENWISCHER**

(30) Priorität: 28.05.2024 DE 102024204972
(71) Anmelder: BSH Hausgeräte GmbH, 81739 München (DE)
(72) Erfinder: Hassfurter, Stefan, 96126 Maroldsweisach (DE); Ziegler, Philipp, 97618 Unsleben (DE); Schnitzer, Frank, 97616 Bad Neustadt (DE)

(57) **Zusammenfassung**

Eine Basisstation (110) für einen automatischen Bodenwischer (105) umfasst eine Rampe (150) mit einer Auffahrkante (155), über die der Bodenwischer (105) vom Boden (115) auf die Rampe (150) auffahren kann; und ein verschiebbares Bodenschutzelement (170), das im Bereich der Auffahrkante (155) von der Basisstation (110) ausgefahren werden kann. Das Bodenschutzelement (170) kann in eine erste Stellung bewegt werden kann, in der es einen vor der Auffahrkante (155) liegenden Bodenabschnitt (165) abdeckt, oder in eine zweite Stellung, in der es den Bodenabschnitt (165) freigibt.

## Beschreibung

Die vorliegende Erfindung betrifft eine Basisstation für einen automatischen Bodenwischer. Insbesondere betrifft die Erfindung eine Basisstation für einen Bodenwischer zur feuchten Reinigung einer Bodenfläche.

Ein automatischer Bodenwischer ist dazu eingerichtet, autonom über eine Bodenfläche eines Haushalts zu fahren und die Bodenfläche dabei zu reinigen. Die Reinigung erfolgt unter Einsatz einer üblicherweise wässrigen Flüssigkeit, die beispielsweise mittels einer Bürste oder einem Vlies auf der Bodenfläche appliziert werden kann. Nach einem erfolgten Reinigungslauf kann das Vlies noch Restfeuchtigkeit aufweisen, die im Lauf der Zeit trocknet. Steht der Bodenwischer dabei still, so kann die Feuchtigkeit eine Bodenfläche beschädigen. Insbesondere ein Holzboden, beispielsweise Laminat oder Parkett, kann empfindlich auf stehende Feuchtigkeit reagieren. Befindet sich der Bodenwischer zwischen Reinigungsläufen in einer Basisstation, so kann derselbe Abschnitt der Bodenfläche auch wiederholt Feuchtigkeit ausgesetzt werden, sodass es zu einer schleichenden Beschädigung der Bodenfläche kommen kann.

WO 2019 / 007 377 A1 schlägt eine Basisstation für einen Bodenwischer vor, bei der eine Schutzplatte verhindert, dass Flüssigkeit vom Bodenwischer auf die Bodenfläche gelangt. Die Schutzplatte kann manuell nach oben geklappt werden, um eine Reinigung der Bodenfläche unter der Schutzplatte zu erlauben.

CN 2 17 645 152 U schlägt eine ähnliche Basisstation vor, bei der eine Schutzplatte manuell an eine Basisstation angesteckt werden kann.

Eine der vorliegenden Erfindung zu Grunde liegende Aufgabe besteht in der Bereitstellung einer verbesserten Basisstation für einen Bodenwischer, die einen Feuchtigkeitsschaden an einer Bodenfläche verhindern und ein Reinigen der Bodenfläche durch den Bodenwischer verbessert erlauben kann. Die Erfindung löst diese Aufgabe mittels der Gegenstände der unabhängigen Ansprüche. Unteransprüche geben bevorzugte Ausführungsformen wieder.

Nach einem ersten Aspekt der vorliegenden Erfindung umfasst eine Basisstation für einen automatischen Bodenwischer eine Rampe mit einer Auffahrkante, über die der Bodenwischer vom Boden auf die Rampe auffahren kann; sowie ein verschiebbares Bodenschutzelement, das im Bereich der Auffahrkante von der Basisstation ausgefahren werden kann. Das Bodenschutzelement kann in eine erste Stellung bewegt werden, in der es einen vor der Auffahrkante liegenden Bodenabschnitt abdeckt, oder in eine zweite Stellung, in der es den Bodenabschnitt freigibt.

Das Bodenschutzelement kann in die erste Stellung ausgefahren werden, wenn sich der Bodenwischer auf der Rampe befindet. Das Bodenschutzelement kann den Bodenabschnitt abdecken und dadurch insbesondere vor Feuchtigkeit schützen. Fährt der Bodenwischer von der Rampe, so kann das Bodenschutzelement in die zweite Stellung bewegt werden, sodass der Bodenwischer Zugang zu dem zuvor abgedeckten Bodenabschnitt hat, um ihn zu befahren oder zu reinigen. Es ist bevorzugt, dass die Bewegung des Bodenschutzelements zwischen der ersten und der zweiten Stellung automatisch gesteuert wird, wenn der Bodenwischer auf die Rampe bzw. von der Rampe fährt. Das Bodenschutzelement kann stets aufgeräumt sein, sodass ein Benutzer nicht über das Element stolpern kann. Außerdem kann ein ästhetischer Gesamteindruck der Basisstation mit oder ohne Bodenwischer verbessert sein.

Die Rampe ist bevorzugt derart beschaffen, dass ein vorbestimmter Geräteabschnitt des auf die Rampe aufgefahrenen Bodenwischers über die Auffahrkante übersteht. Dazu kann ein durch den Bodenwischer befahrbarer Abschnitt der Rampe kürzer als der Bodenwischer sein. Bezüglich einer Fahrtrichtung beim Fahren auf die Rampe kann der Geräteabschnitt am Bodenwischer hinten liegen. Ist der Bodenwischer vollständig auf die Rampe aufgefahren, so kann der Geräteabschnitt über dem Bodenabschnitt schweben. Bevorzugt befindet sich im Bereich des Geräteabschnitts ein Reinigungselement zum feuchten Reinigen des Bodens. Dieses Reinigungselement kann beispielsweise ein Tuch, ein Wischpad, einen Schwamm, ein Vlies, eine Bürste oder eine Befeuchtungsdüse umfassen. Das Element kann im Rahmen eines feuchten Reinigungsvorgangs des Bodens durch den Bodenwischer Flüssigkeit ansammeln, welche den unter dem Geräteabschnitt liegenden Bodenabschnitt feucht halten kann, während sich der Bodenwischer auf der Rampe befindet. Durch die Abstellposition des Bodenwischers kann das Reinigungselement gut belüftet sein und rasch trocknen.

Das Bodenschutzelement liegt bevorzugt in der ersten Stellung zwischen dem Geräteabschnitt und dem Bodenabschnitt. Der Bodenabschnitt kann auf diese Weise von Feuchtigkeit am Geräteabschnitt getrennt sein. Weiter bevorzugt liegt ein vorbestimmter Abstand zwischen dem Bodenschutzelement und dem Geräteabschnitt, um das Trocknen zu verbessern. Optional kann zwischen dem Boden und dem Bodenschutzelement ebenfalls eine gewisse Konvektion ermöglicht sein, um anhaltende Feuchtigkeit in diesem Bereich zu vermeiden, beispielsweise wenn der Bodenwischer den Bodenabschnitt feucht reinigt und kurz danach auf die Rampe fährt.

Das Bodenschutzelement ist weiter bevorzugt dazu eingerichtet, vom Bodenwischer abtropfende Flüssigkeit vom Boden fernzuhalten. Dazu kann das Bodenschutzelement in der ersten Stellung eine Art Wanne bilden, die verhindert, dass Flüssigkeit, die vom Geräteabschnitt auf das Bodenschutzelement abgetropft ist, auf den Boden rinnt. Optional kann das Bodenschutzelement dazu ausgebildet sein, zumindest eine vorbestimmte Menge an Flüssigkeit aufzunehmen oder zu binden. Dazu kann das Bodenschutzelement beispielsweise als Wanne ausgebildet sein, ein saugfähiges Gewebe oder eine Kapillarstruktur aufweisen. Üblicherweise genügt es, wenn das Bodenschutzelement eine Flüssigkeitsmenge aufnehmen kann, die etwa dem Volumen eines Teelöffels oder eines Esslöffels entspricht. Feuchtigkeit am Bodenschutzelement kann durch natürliche Verdunstung entfernt werden.

Es ist weiterhin bevorzugt, dass die Basisstation einen Antrieb für das Bodenschutzelement umfasst. In einer Ausführungsform umfasst der Antrieb einen Antriebsmotor, beispielsweise einen Elektromotor, um das Bodenschutzelement in die erste oder zweite Stellung zu verbringen. Der Elektromotor kann durch eine Steuervorrichtung der Basisstation angesteuert werden. In einer besonders bevorzugten Ausführungsform umfasst die Basisstation jedoch keinen Antriebsmotor und der Antrieb ist dazu eingerichtet, von einem Antriebsrad des Bodenwischers betätigt zu werden, während sich der Bodenwischer in einer vorbestimmten Position auf der Rampe befindet.

Ein Antrieb des Bodenwischers kann auf diese Weise einem zusätzlichen Nutzen zugeführt werden. Eine Bewegung des Bodenwischers und des Bodenschutzelements können verbessert automatisch miteinander synchronisiert sein. Die Basisstation kann kostengünstiger hergestellt werden und die Steuerung kann durch den Bodenwischer erfolgen, der dazu besser geeignet sein kann.

An einer Oberseite der Rampe kann eine Vertiefung zur Aufnahme des Antriebsrads ausgebildet sein. Der Antrieb kann dann ein an der Vertiefung angebrachtes Betätigungsrad zum Eingriff mit dem Antriebsrad umfassen. Ein Kraftschluss zwischen dem Antriebsrad und dem Betätigungsrad kann aufgrund des Gewichts des Bodenwischers hergestellt werden, welches das Antriebsrad in die Vertiefung drückt. Dadurch kann der Bodenwischer auf der Rampe in der vorbestimmten Position fixiert sein. Die genau bekannte Position kann genutzt werden, um eine Verbindung zwischen der Basisstation und dem Bodenwischer herzustellen. Die Verbindung kann beispielsweise elektrisch sein, um einen Energiespeicher des Bodenwischers aufzuladen, oder hydraulisch, um einen Flüssigkeitstank des Bodenwischers aufzufüllen oder auszuleeren.

Es ist weiterhin bevorzugt, dass der Betätigungsmechanismus nur zwischen den beiden vorbestimmten Stellungen des Bodenschutzelements bewegt werden kann. Anschläge können eine Bewegung über eine der Stellen hinaus verhindern. Das Betätigungsrad kann in einer der vorbestimmten Stellungen nur in Richtung der jeweils anderen Stellung bewegt werden.

Fährt der Bodenwischer auf die Rampe bis sein Antriebsrad mit dem Betätigungsrad in Eingriff gelangt, so kann er durch einen mechanischen Anschlag am weiteren Fahren auf die Rampe gehindert sein. Ein Kraftschluss zwischen dem Antriebsrad und der Rampe kann aufgehoben sein. Durch fortgesetztes Antreiben des Antriebsrads kann das Betätigungselement angetrieben werden, um das Bodenschutzelement von der zweiten in die erste Stellung zu bringen. Das Einrasten in der Vertiefung kann seitens des Bodenwischers bestimmt werden, wenn eine Verbindung, insbesondere eine elektrische Verbindung, zur Basisstation hergestellt wird. Das Antriebsrad kann dann um einen vorbestimmten Winkel bzw. eine vorbestimmte Anzahl Umdrehungen weiter angetrieben werden, um das Bodenschutzelement in die erste Stellung zu bewegen. Befindet sich das Schutzelement in der ersten Stellung, so kann der Antrieb blockieren, was seitens des Bodenwischers beispielsweise über eine erhöhte Stromaufnahme eines Antriebsmotors des Antriebsrads erfasst werden kann. Das Antriebsrad kann dann abgestellt werden.

Zum Verlassen der Rampe kann der Bodenwischer sein Antriebsrad in entgegengesetzter Richtung antreiben. Der Antrieb kann die Drehbewegung nutzen, um das Bodenschutzelement in die Rampe einzufahren. Hat das Bodenschutzelement die zweite Stellung erreicht, so kann der Antrieb blockieren. Durch fortgesetztes Antreiben des Antriebsrads gegen das nun stillstehende Betätigungsrad kann der Bodenwischer die Rampe aus eigener Kraft verlassen.

Der Antrieb kann einen Rädertrieb umfassen, beispielsweise ein Stirnradgetriebe oder ein Zugmittelgetriebe. Dabei kann eine beliebige Über- oder Untersetzung gebildet sein. Der Rädertrieb umfasst das Betätigungsrad und ein damit drehmomentschlüssig gekoppeltes Eingriffsrad zum Eingriff mit dem Bodenschutzelement. Die Kombination aus Eingriffsrad und Bodenschutzelement kann eine rotatorische Bewegung in eine translatorische umwandeln.

Der Antrieb kann eine Verzahnung zum Antriebsrad umfassen. Die Verzahnung kann eine formschlüssige Eingriffskontur umfassen, die mit einer entsprechenden Kontur des Antriebsrads in formschlüssigen Eingriff gebracht werden kann. Das Antriebsrad kann nach Art eines Zahnrads in die Verzahnung eingreifen. In einer Ausführungsform ist die Verzahnung unmittelbar zwischen dem Antriebsrad und dem Bodenschutzelement vorgesehen. Mittels der Verzahnung kann ein formschlüssiger Eingriff hergestellt werden, der eine sichere Übertragung einer Betätigungskraft des Antriebsrads erlauben kann. Üblicherweise werden zwei seitlich zueinander versetzte Antriebsräder eingesetzt, die jeweils mit einem korrespondierenden Element des Antriebs bzw. des Bodenschutzelements eingreifen können. Dadurch kann sichergestellt sein, dass das Bodenschutzelement gerade eingezogen bzw. ausgeschoben wird.

In einer alternativen Ausführungsform kann ein kraftschlüssiger Übergang zwischen dem Antriebsrad und dem Antrieb vorgesehen sein. Kraft des Antriebsrads kann insbesondere mittels Reibung an den Antrieb übermittelt werden.

Das Bodenschutzelement kann an der Oberseite der Rampe verschiebbar angebracht sein. Eine hierin beschriebene Technik kann in diesem Fall sehr einfach aufgebaut sein, indem das Antriebsrad des Bodenwischers unmittelbar auf das Bodenschutzelement wirkt, um dieses zwischen der ersten und der zweiten Stellung aus- bzw. einzufahren.

Diese Ausführungsform kann insbesondere in Verbindung mit einer Verzahnung eine robuste und zuverlässige Betätigung ermöglichen.

Das Bodenschutzelement ist üblicherweise starr und kann auch dazu ausgebildet sein, die Rampe im ausgefahrenen Zustand zu verlängern, sodass der Bodenwischer erleichtert auffahren kann. In einer weiteren Ausführungsform ist das Bodenschutzelement jedoch flexibel. Beispielsweise kann das Bodenschutzelement eine Folie umfassen, die aus einer ebenen Form verformbar ist. Die Folie kann eine Eingriffskontur aufweisen, in die ein Zahnrad, eine Stachelwalze oder ein ähnliches Element des Antriebs formschlüssig eingreifen kann. Eine solche Eingriffskontur kann beispielsweise eine Reihe von Löchern umfassen, in die eine Art Zahnrad eingreifen kann. Die Folie kann platzsparend in der Basisstation aufgenommen werden. Alternativ kann die Folie mittels Reibung angetrieben werden. Das Bodenschutzelement kann in der ersten Stellung eben sein und in der zweiten Stellung aus einer ebenen in eine andere Form gebracht werden, wodurch eine besonders platzsparende Aufbewahrung möglich ist.

In dieser Ausführungsform kann der Antrieb eine Trommel umfassen, auf welche das Bodenschutzelement aufgewickelt werden kann. Der Antrieb kann dazu eingerichtet sein, das Bodenschutzelement von der Trommel abzurollen, um es in die erste Stellung zu bringen, oder auf die Trommel aufzurollen, um es in die zweite Stellung zu verbringen.

Nach einem weiteren Aspekt der vorliegenden Erfindung umfasst ein Bodenwischer eine auf einem Boden autonom fahrbare Plattform; ein Wischelement, das an einem vorbestimmten Geräteabschnitt des Bodenwischers angebracht ist; ein Antriebsrad, um den Bodenwischer über den Boden zu bewegen; und eine Steuervorrichtung. Dabei ist die Steuervorrichtung dazu eingerichtet, den Bodenwischer vom Boden auf eine Rampe einer Basisstation aufzufahren, sodass der Geräteabschnitt mit dem Wischelement über eine Auffahrkante der Rampe übersteht.

Das Wischelement liegt beim Auffahren bevorzugt hinter dem Antriebsrad. Ein Schwerpunkt des Bodenwischers kann hingegen vor dem Antriebsrad liegen, sodass der hintere Geräteabschnitt über dem Boden schweben kann, wenn der Bodenwischer auf die Rampe aufgefahren ist.

Der Bodenwischer kann darüber hinaus dazu eingerichtet sein, an der Basisstation gewartet zu werden. Die Wartung kann insbesondere ein Aufladen eines elektrischen Energiespeichers umfassen. Ein Schmutzbehälter kann geleert werden. Ein Filter kann ersetzt oder gereinigt werden. Ein Tank kann geleert oder gefüllt werden. Andere oder weitere Maßnahmen sind ebenfalls möglich.

Nach noch einem weiteren Aspekt der vorliegenden Erfindung umfasst ein System eine hierin beschriebene Basisstation und einen hierin beschriebenen Bodenwischer. Die Geräte sind bevorzugt derart aufeinander abgestimmt, dass sie in der hierin beschriebenen Weise miteinander interagieren können.

Die Steuervorrichtung kann dazu eingerichtet sein, ein hierin beschriebenes Verfahren teilweise oder vollständig auszuführen. Dazu kann die Steuervorrichtung eine elektronisch ausgeführte Verarbeitungseinrichtung umfassen, die beispielsweise als programmierbarer Mikrocomputer oder Mikrocontroller ausgebildet ist. Das Verfahren kann in Form eines Computerprogrammprodukts mit Programmcodemitteln vorliegen. Das Computerprogrammprodukt kann auch auf einem computerlesbaren Datenträger abgespeichert sein. Merkmale oder Vorteile des Verfahrens können auf die Steuervorrichtung übertragen werden und umgekehrt.

Die Erfindung wird nun unter Bezug auf die beiliegenden Figuren genauer beschrieben, in denen:
- Figur 1: ein System mit einem Bodenwischer und einer Basisstation
- Figur 2: eine Basisstation mit ausgefahrenem Bodenschutzelement;
- Figur 3: eine Basisstation mit eingefahrenem Bodenschutzelement;
- Figur 4: einen schematischen Längsschnitt durch ein System;
- Figur 5: einen schematischen Längsschnitt durch ein System in einer weiteren Ausführungsform;
darstellen.

Figur 1 zeigt ein System 100 mit einem Bodenwischer 105 und einer Basisstation 110. In der dargestellten Konstellation befinden sich sowohl der Bodenwischer 105 als auch die Basisstation 110 auf einem Boden 115. Der Boden 115 kann Teil eines Haushalts sein, und die Geräte 105, 110 sind bevorzugt Haushaltsgeräte.

Der Bodenwischer 105 ist dazu eingerichtet, über den Boden 115 zu fahren und diesen dabei feucht zu reinigen. Zur Fortbewegung umfasst der Bodenwischer 105 ein Antriebsrad 120. Zur Reinigung der Bodenfläche ist an einem Geräteabschnitt 125 ein Reinigungselement 130 vorgesehen. Der Geräteabschnitt 125 liegt in der dargestellten Konstellation bezüglich einer Fahrtrichtung in Richtung der Basisstation 110 hinter dem Antriebsrad 120. Das Reinigungselement 130 ist dazu eingerichtet, mit einer Flüssigkeit versehen zu werden, um den Boden 115 zu reinigen. Das Reinigungselement 130 kann beispielsweise ein Vlies oder ein Reinigungspad umfassen. Eine Befeuchtung des Reinigungselements 130 kann mittels Flüssigkeit aus einem mitgeführten Tank erfolgen.

Die Basisstation 110 umfasst eine Rampe 150, die entlang einer Auffahrkante 155 an den Boden 115 angrenzt. Der Bodenwischer 105 kann auf die Rampe 150 auffahren, indem er über die Auffahrkante 155 fährt. Bevorzugt ist der Bodenwischer 105 dazu eingerichtet, auf der Rampe 150 eine vorbestimmte Position einzunehmen, um durch die Basisstation 110 gewartet zu werden. Das Warten kann insbesondere einen Austausch von Flüssigkeiten, eine Übernahme von Schmutz oder ein Aufladen eines Energiespeichers des Bodenwischers 105 umfassen. Um die vorbestimmte Position leichter zu finden und einzuhalten, kann die Rampe 150 so beschaffen sein, dass der Bodenwischer 105 an einer entsprechenden Kontur formschlüssig einrastet. Insbesondere ist bevorzugt an einer Oberseite der Rampe 150 eine Vertiefung 160 zur Aufnahme des Antriebsrads 120 vorgesehen. Der dargestellte Bodenwischer 105 umfasst zwei Antriebsräder 120, sodass auch zwei Vertiefungen 160 in der Rampe 150 vorgesehen sind. Eine weitere Vertiefung kann beispielsweise eine Borstenwalze des Bodenwischers 105 formflüssig aufnehmen.

In der vorbestimmten Position kann der Geräteabschnitt 125 über die Rampe 150 bzw. über die Auffahrkante 155 hinausragen. Der Geräteabschnitt 125 mit dem Reinigungselement 130 kann sich dann über einem Bodenabschnitt 165 befinden, der vor der Auffahrkante 155 liegt.

Es wird vorgeschlagen, an der Rampe 150 ein Bodenschutzelement 170 vorzusehen, welches von der Basisstation 110 ausgefahren werden kann, um vertikal zwischen dem Geräteabschnitt 125 mit dem Reinigungselement 130 und dem Bodenabschnitt 165 zu liegen, wenn der Bodenwischer 105 in der vorbestimmten Position an der Basisstation 110 angekommen ist. Außerdem wird vorgeschlagen, dass das Bodenschutzelement 170 in die Rampe 150 der Basisstation110 eingefahren wird, wenn der Bodenwischer 105 die vorbestimmte Position verlässt und über die Auffahrkante 155 von der Rampe 150 auf den Boden 115 fährt.

Figuren 2 und 3 zeigen die Basisstation 110 ohne den Bodenwischer 105. In Figur 2 befindet sich das Bodenschutzelement 170 in einer ersten Stellung, in der es auf oder über dem Bodenabschnitt 165 liegt. In der dargestellten Ausführungsform ist das Bodenschutzelement 170 im Wesentlichen durch eine ebene Platte gebildet.

Ein Antrieb 205 zum Verschieben des Bodenschutzelements 170 über oder unter der Auffahrkante 155 umfasst bevorzugt ein Betätigungsrad 210, welches dazu eingerichtet ist, durch das Antriebsrad 120 betätigt zu werden, wenn dieses in der Vertiefung 160 liegt. In der dargestellten Ausführungsform ist am Betätigungsrad 210 eine Eingriffskontur nach Art eines Zahnrads zu erkennen, welche in eine korrespondierende Eingriffskontur am Antriebsrad 120 eingreifen kann. Anstelle einer solchen formschlüssigen Kopplung kann auch eine Kraftübertragung mittels Reibschluss vorgesehen sein.

In der Darstellung von Figur 3 befindet sich das Bodenschutzelement 170 in einer zweiten Stellung. Dabei ist das Bodenschutzelement 170 bezüglich der Auffahrkante 155 in Richtung der Basisstation 110 eingefahren. Der Bodenabschnitt 165 ist freigegeben, sodass der Bodenwischer 105 Gelegenheit hat, auch den Bodenabschnitt 165 zu befahren und insbesondere zu reinigen.

Figur 4 zeigt einen schematischen Längsschnitt durch ein System 100 in einer weiteren Ausführungsform. Der Bodenwischer 105 befindet sich auf der Rampe 150. Das Bodenschutzelement 170 befindet sich ausgefahren in der ersten Stellung und liegt vertikal zwischen dem Bodenabschnitt 165 und dem Geräteabschnitt 125 mit dem Reinigungselement 130 des Bodenwischers 105. Ein Kontakt 405 ermöglicht die Übernahme elektrischer Energie von der Basisstation 110 an den Bodenwischer 105; optional können auch Daten elektrisch übermittelt werden. Der Kontakt 405 wird bevorzugt geschlossen, wenn der Bodenwischer 105 seine vorbestimmte Position auf der Rampe 150 erreicht. In Figur 4 befindet sich der Kontakt 405 exemplarisch im Bereich der Vertiefung 160, kann aber auch an einer anderen Stelle vorgesehen sein.

In der dargestellten Ausführungsform ist das Bodenschutzelement 170 an einer Oberseite der Rampe 150 angebracht. Das Antriebsrad 120 des Bodenwischers 105 umfasst eine Eingriffsgeometrie nach Art eines Zahnrads. Korrespondierend hierzu umfasst das Bodenschutzelement 170 eine Eingriffsgeometrie nach Art einer Zahnstange. Durch Antreiben des Antriebsrads 120 kann dementsprechend das Bodenschutzelement 170 in die Rampe 150 ein- oder aus ihr ausgefahren werden. Das Ausfahren des Bodenschutzelements 170 kann beginnen, wenn nach dem Auffahren des Bodenwischers 105 auf die Rampe 150 der Basisstation 110 das Antriebsrad 120 in Eingriff mit dem Bodenschutzelement 170 gelangt. Dies kann beim Einrasten des Bodenwischers 105 in eine der Vertiefungen 160 der Fall sein. Gleichzeitig kann der Kontakt 405 geschlossen werden. Das Schließen des Kontakts 405 kann durch eine Steuervorrichtung 410 an Bord des Bodenwischers 105 erfasst werden. Das Bodenschutzelement 170 kann in die erste Stellung ausgefahren werden, indem das Antriebsrad 120 nach dem Schließen des Kontakts um einen vorbestimmten Drehwinkel weitergedreht wird. Zum Verlassen der Rampe 150 kann das Antriebsrad 120 um einen entsprechenden Drehwinkel in der entgegengesetzten Richtung gedreht werden.

Figur 5 zeigt einen schematischen Längsschnitt durch ein System 100 in einer weiteren Ausführungsform. Der Bodenwischer 105 befindet sich auf der Rampe 150 der Basisstation 110 entsprechend der Darstellung von Figur 4.

Das Bodenschutzelement 170 ist hier flexibel ausgeführt und kann beispielsweise durch eine Folie gebildet sein. Der Antrieb 205 umfasst eine Trommel 505, die dazu eingerichtet ist, das Bodenschutzelement 170 auf- oder abzurollen. Der Antrieb 205 kann dabei wie zuvor durch ein Antriebsrad 120 des Bodenwischers 105 angetrieben werden.

Wird das Bodenschutzelement 170 von der Trommel 505 abgewickelt, so kann es sich entlang des Bodens 115 über die Auffahrkante 155 hinaus und vertikal zwischen den Geräteabschnitt 125 mit dem Reinigungselement 130 und den Bodenabschnitt 165 des Bodens 115 schieben. Wird die Trommel 505 gedreht, um das Bodenschutzelement 170 aufzuwickeln, so kann es in die Basisstation 110 eingezogen werden, sodass der Bodenabschnitt 165 freigegeben ist. Diese Stellung des Bodenschutzelements 170 ist in einem linken oberen Bereich von Figur 5 als alternatives Detail dargestellt.

### Bezugszeichen

- 100: System
- 105: Bodenwischer
- 110: Basisstation
- 115: Boden
- 120: Antriebsrad
- 125: Geräteabschnitt
- 130: Reinigungselement

- 150: Rampe
- 155: Auffahrkante
- 160: Vertiefung
- 165: Bodenabschnitt
- 170: Bodenschutzelement

- 205: Antrieb
- 210: Betätigungsrad

- 405: Kontakt
- 410: Steuervorrichtung

- 505: Trommel

## Patentansprüche

1. Basisstation (110) für einen automatischen Bodenwischer (105), wobei die Basisstation (110) folgende Elemente umfasst:
- eine Rampe (150) mit einer Auffahrkante (155), über die der Bodenwischer (105) vom Boden (115) auf die Rampe (150) auffahren kann;
- ein verschiebbares Bodenschutzelement (170), das im Bereich der Auffahrkante (155) von der Basisstation (110) ausgefahren werden kann;
- wobei das Bodenschutzelement (170) in eine erste Stellung bewegt werden kann, in der es einen vor der Auffahrkante (155) liegenden Bodenabschnitt (165) abdeckt,
- oder in eine zweite Stellung, in der es den Bodenabschnitt (165) freigibt.

2. Basisstation (110) nach Anspruch 1, wobei die Rampe (150) derart beschaffen ist, dass ein vorbestimmter Geräteabschnitt (125) des auf die Rampe (150) aufgefahrenen Bodenwischers (105) über die Auffahrkante (155) übersteht.

3. Basisstation (110) nach Anspruch 2, wobei das Bodenschutzelement (170) in der ersten Stellung zwischen dem Geräteabschnitt (125) und dem Bodenabschnitt (165) liegt.

4. Basisstation (110) nach einem der vorangehenden Ansprüche, wobei das Bodenschutzelement (170) dazu eingerichtet ist, eine vom Bodenwischer (105) abtropfende Flüssigkeit vom Boden (115) fernzuhalten.

5. Basisstation (110) nach einem der vorangehenden Ansprüche, ferner umfassend einen Antrieb (205) für das Bodenschutzelement (170); wobei der Antrieb (205) dazu eingerichtet ist, von einem Antriebsrad (120) des Bodenwischers (105) betätigt zu werden, während sich der Bodenwischer (105) in einer vorbestimmten Stellung auf der Rampe (150) befindet.

6. Basisstation (110) nach Anspruch 5, wobei an einer Oberseite der Rampe (150) eine Vertiefung (160) zur Aufnahme des Antriebsrads (120) ausgebildet ist; und der Antrieb (205) ein an der Vertiefung (160) angebrachtes Betätigungsrad (210) zum Eingriff mit dem Antriebsrad (120) umfasst.

7. Basisstation (110) nach Anspruch 6, wobei der Betätigungsmechanismus nur zwischen den beiden vorbestimmten Stellungen des Bodenschutzelements (170) bewegt werden kann, sodass das Betätigungsrad (210) in einer der vorbestimmten Stellungen nur in Richtung der jeweils anderen Stellung bewegt werden kann.

8. Basisstation (110) nach einem der Ansprüche 5 bis 7, wobei der Antrieb (205) einen Rädertrieb umfasst; wobei der Rädertrieb das Betätigungsrad (210) und ein drehmomentschlüssig gekoppeltes Eingriffsrad zum Eingriff mit dem Bodenschutzelement (170) umfasst.

9. Basisstation (110) nach einem der Ansprüche 5 bis 8, wobei der Antrieb (205) eine Verzahnung zum Antriebsrad (120) umfasst.

10. Basisstation (110) nach einem der vorangehenden Ansprüche, wobei das Bodenschutzelement (170) an der Oberseite der Rampe (150) verschiebbar angebracht ist.

11. Basisstation (110) nach einem der vorangehenden Ansprüche, wobei das Bodenschutzelement (170) flexibel ist.

12. Basisstation (110) nach Anspruch 11, wobei der Antrieb (205) eine Trommel (505) umfasst, auf welche das Bodenschutzelement (170) aufgewickelt werden kann.

13. Bodenwischer (105), umfassend
- eine auf einem Boden (115) autonom fahrbare Plattform;
- ein Wischelement (130), das an einem vorbestimmten Geräteabschnitt (125) des Bodenwischers (105) angebracht ist;
- ein Antriebsrad (120), um den Bodenwischer (105) über den Boden (115) zu bewegen; und
- eine Steuervorrichtung (410), die dazu eingerichtet ist, den Bodenwischer (105) vom Boden (115) auf eine Rampe (150) einer Basisstation (110) aufzufahren, sodass der Geräteabschnitt (125) mit dem Wischelement (130) über eine Auffahrkante (155) der Rampe (150) übersteht.

14. System (100), umfassend eine Basisstation (110) nach einem der Ansprüche 1 bis 12 und einen Bodenwischer (105) nach Anspruch 13.
